# EUROPÄISCHE PATENTSCHRIFT

(11) **EP 0 023 975 B1**
(45) Veröffentlichungstag und Bekanntmachung des Hinweises auf die Patenterteilung: **06.04.1983**
(21) Anmeldenummer: 80104021.3
(22) Anmeldetag: 11.07.1980
(51) Int. Cl.: A47K 5/12

(54) **Seifenspender für Flüssigseifen**
Liquid-soap dispenser
Distributeur pour savons liquides

(30) Priorität: 14.08.1979 DE 2932848
(43) Veröffentlichungstag der Anmeldung: 18.02.1981
(73) Patentinhaber: Apura GmbH + Co. PWA Einmalhandtücher, D-6200 Wiesbaden (DE)
(72) Erfinder: Baumann, Manfred, CH-9444 Diepoldsau (CH)
(74) Vertreter: Altenburg, Udo, Dipl.-Phys.

## Beschreibung

Die Erfindung bezieht sich auf einen Seifenspender für Flüssigseifen mit einem an einer Wand befestigbaren Grundrahmen, an dem eine aus Seifenbehälter, Ausflussvorrichtung und Griffhebel zur betätigung eines Förderkolbens der Ausflussvorrichtung gebildete Baugruppe angeordnet ist, wobei der Griffhebel schwenkbar an der Baugruppe angelenkt ist.

Bekannte Ausführungen solcher Seifenspender, z.B. US-A-4036 406, sind, was ihre Bedienbarkeit als auch ihre Funktion anlangt, noch nicht optimal. So ist es z.B. bei bekannten Ausführungen notwendig mit nassen bzw. verschmutzten Händen einen Griffhebel anzufassen, was nicht nur als unangenehm empfunden wird, sondern auch unhygienisch ist. Darüber hinaus weisen bekannte Ausführungsformen den Nachteil auf, dass sie unregelmässige Seifenmengen spenden, d.h. entweder zuwenig oder zuviel Seife ausgegeben wird und häufig auch noch ein Nachtropfen von Seifenflüssigkeit stattfindet.

Aufgabe der vorliegenden Erfindung ist es deshalb, einen Seifenspender zu schaffen, der einfach und hygienisch bedienbar ist und der unabhängig von der Betätigungskraft konstante Seifenmengen spendet. Darüber hinaus soll das Gerät robust und betriebssicher aufgebaut sein.

Zur Lösung dieser Aufgabe wird erfindungsgemäss vorgeschlagen, dass bei einem gattungsgemässen Seifenspender die Baugruppe federnd schwenkbar am Grundrahmen gelagert ist, wobei im Bewegungsweg des Griffhebels ein Anschlag am Grundrahmen angeordnet ist, der bei Schwenkung der Baugruppe gegenüber dem Grundrahmen eine Schwenkung des Griffhebels gegenüber der Baugruppe bewirkt.

Ein wesentlicher Vorteil des erfindungsgemäss ausgebildeten Seifenspenders besteht darin, dass für die Bedienung des Geräts ein Anfassen des Griffhebels nicht mehr notwendig ist, sondern der Seifenspender in der Weise betätigt werden kann, dass von vorne Druck auf die Baugruppe, die im allgemeinen in einem Gehäuse untergebracht sein wird, ausgeübt wird. Dieser Druck kann vorzugsweise mit dem Ellbogen ausgeführt werden, da praktisch die gesamte Vorderfläche des Seifenspenders als Betätigungsfläche zur Verfügung steht. Die Möglichkeit einer Betätigung unmittelbar am Griffhebel verbleibt ausserdem.

Aus der EP-A-0002183 ist ein Seifenspender für Flüssigseifen bekannt, bei dem zwei Gehäuseteile teleskopartig zur Ausgabe der Flüssigseife zueinanderverschoben werden. Dieser Spender ist auch mit anderen Körperteilen als den nassen bzw. verschmutzten Händen, z.B. mit dem Ellbogen, betätigbar. Allerdings ist der Herstellungsaufwand für eine Teleskopführung höher als für eine schwenkbare Lagerung. Ausserdem ist die Funktionsfähigkeit dieses bekannten Spenders nicht in ausreichendem Umfang sichergestellt, da bei einer einseitigen Aufbringung der Druckkraft im Bereich des Gehäuserandes eine Verkantung in der zentralen Teleskopführung und damit eine Blokkierung des Spenders zu befürchten ist.

Bei einer bevorzugten Ausführungsform der Erfindung erfolgt die schwenkbare Lagerung der Baugruppe am Grundrahmen in der Weise, dass die Baugruppe an einer einstückig mit dem Grundrahmen ausgebildeten Federlasche aus elastischem Kunststoff befestigt ist. Diese Ausbildung, bei der auf ein Gelenk verzichtet werden kann, stellt eine besonders einfache und robuste Lösung dar.

Eine weitere Ausbildung der Erfindung besteht darin, dass der Griffhebel in seinen Schwenklagern seitlich positionierbar gelagert ist und an der Baugruppe für den Griffhebel verschiedene Anschläge vorgesehen sind, die je nach seitlicher Positionierung des Griffhebels eine unter schiedlich grosse Schwenkbewegung des Griffhebels gegenüber der Baugruppe zulassen. Hierdurch wird erreicht, dass der vom Griffhebel unmittelbar betätigte Förderkolben je nach der Schwenkbewegung des Griffhebels ein unterschiedliches Hubvolumen erfährt, so dass durch die seitliche Einstellung des Griffhebels die ausgegebene Seifenmenge eingestellt werden kann.

Von den weiteren Ausbildungen der Erfindung, wie sie in den Patentansprüchen 4 bis 8 aufgezeigt sind, ist noch die Ausbildung gemäss Patentanspruch 6 hervorzuheben, mit der ein Nachtropfen des Seifenspenders nach erfolgter Betätigung mit Sicherheit vermieden wird, indem der Ventilkörper bei zurückgehendem Förderkolben im Saugkanal zurückgleitet und dadurch ein etwa an der Auslassdüse des Seifenspenders hängender Tropfen eingesaugt wird.

Unabhängig von der Federnd schwenkbaren Lagerung der Baugruppe am Grundrahmen gemäss Anspruch 1 bezieht sich die vorliegende Erfindung auch auf einen Seifenspender für Flüssigseifen mit einem an einer Wand befestigbaren Grundrahmen, an dem eine aus Seifenbehälter, Ausflussvorrichtung und Griffhebel zur Betätigung eines Förderkolbens der Ausflussvorrichtung gebildete Baugruppe angeordnet ist, wobei der Griffhebel schwenkbar an der Baugruppe angelenkt ist und die Schwenkbewegung des Griffhebels gegenüber der Baugruppe und damit die ausgebbare Seifenmenge mit Hilfe einer verstellbaren Begrenzungseinrichtung einstellbar ist. Bei einem bekannten Spender dieser Art (CH-A-285438) wird die verstellbare Begrenzungseinrichtung von einer Einstellschraube gebildet, die am oberen Hebelarm des zweiarmig ausgebildeten Griffhebels angeordnet ist. Die Herstellung, Montage und Wartung dieser Begrenzungseinrichtung ist relativ aufwendig. Darüber hinaus kann durch die mit einer Wand des Grundrahmens in Berührung stehende Einstellschraube bei der Vielzahl der Spenderbetätigungen leicht eine Beschädigung des Spenders eintreten. Die Unzulänglichkeiten dieses bekannten Spenders werden bei einem Spender der oben genannten Art dadurch behoben, dass der Griffhebel in seinen Schwenklagern seitlich positionierbar gelagert ist und an der Baugruppe für den Griffhebel verschiedene Anschläge vorgesehen sind, die je nach seitlicher Positionierung des Griffhebels eine unterschiedlich grosse Schwenkbewegung des Griffhebels gegenüber der Baugruppe zulassen.

Ebenfalls unabhängig von der federnd schwenkbaren Lagerung der Baugruppe am Grundrahmen gemäss Anspruch 1 bezieht sich die vorliegende Erfindung ausserdem auf einen Seifenspender für Flüssigseifen mit einem an einer Wand befestigbaren Grundrahmen, dem ein Seifenbehälter, eine Ausflussvorrichtung und ein Betätigungselement eines Förderkolbens der Ausflussvorrichtung zugeordnet sind, wobei die Ausflussvorrichtung einen Förderraum mit je einem federbelasteten Ein- und Auslassventil umfasst. Bei einem bekannten Seifenspender dieser Art (CH-A-375860) kann ein Nachtropfen des Seifenspenders nicht mit der erforderlichen Zuverlässigkeit vermieden werden. Um ein solches Nachtropfen zuverlässig zu verhindern, wird bei einem Spender der oben genannten Art erfindungsgemäss vorgeschlagen, dass das Auslassventil einen in einem Saugkanal gleitend geführten federbelasteten Ventilkörper aufweist, wobei der Durchtrittsquerschnitt des Auslassventils im Saugkanal in solcher Entfernung vom Ventilsitz angeordnet ist, dass er erst nach einem vorbestimmten Leerhub des Ventilkörpers freigegeben wird.

Weitere Ausbildungen und Verbesserungen der ,Erfindung werden anhand eines in den Zeichnungen dargestellten Ausführungsbeispiels erläutert.

In den Zeichnungen zeigt
Fig. 1 einen Querschnitt durch einen erfindungsgemässen Seifenspender,
Fig. 2 einen weiteren Querschnitt, in dem die Befestigung der Baugruppe am Grundrahmen gezeigt ist,
Fig. 3a einen Querschnitt durch den Seifenbehälter des Seifenspenders entsprechend Fig. 1 und
Fig. 3b einen Schnitt durch den Seifenspender gemäss Schnittlinie Il lb aus Fig. 3a, mit eingesetztem Griffhebel.

In der Querschnittsdarstellung eines Seifenspenders nach Fig. 1 ist ein Grundrahmen, mit dem er an einer Wand anliegt und befestigtwird, mit 15 bezeichnet. Am Grundrahmen 15 ist eine einen Seifenbehälter 1, eine Ausflussvorrichtung mit Ventilgehäuse 3, einem Förderkolben 6, einer Auslassdüse 8 und einem Griffhebel 13 umfassende Baugruppe angeordnet. Zur Abdeckung der Baugruppe mit den vorbezeichneten Einzelteilen dient eine Haube 14, die im gezeichneten Ausführungsbeispiel abklappbar in Schwenklagern 24 an der Baugruppe angelenkt und mittels Schnapper 20 gesichert ist. Die Lagerung des Griffhebels 13 an der Baugruppe erfolgt in Schwenklagern 33.

Einzelheiten der Lagerung des Griffhebels 13 an der Baugruppe sind aus Fig. 3b zu erkennen. Der Griffhebel 13 weist überlange Lagerzapfen auf, die in entsprechende Lagerbohrungen des Seifenbehälters 1 hineinragen. Dadurch ist der Griffhebel 13 in den Schwenklagern 33 seitlich positionierbar. Als Sicherung gegen seitliches Verschieben können einseitig Distanzbuchsen vorgesehen sein. Diese seitliche Positionierung dient einer Einstellung des Schwenkweges des Griffhebels 13 gegenüber der Baugruppe und damit einer Einstellung des gewünschten Fördervolumens des Förderkolbens 6. In Fig. 3b sind Anschläge 23a, 23b und 23c am Seifenbehälter 1 vorgesehen, mit denen je nach seitlicher Positionierung der Griffhebel 13 mit seinen Konsolen zusammenwirkt. In Fig. 3b ist der Griffhebel 13 in seiner mittleren Position dargestellt, wie er gerade an den Anschlägen 23b anliegt. Diese Stellung entspricht einem mittleren Schwenkweg des Griffhebels 13. Die Anschläge 23a lassen einen geringeren Schwenkweg zu, d.h. sie entsprechen einem minimalen Fördervolumen des Förderkolbens 6, während die Anschläge 23c die im gezeichneten Ausführungsbeispiel mit einer Wandung des Seifenbehälters 1 zusammenfallen, einem maximalen Schwenkweg des Griffhebels 13 und damit einem maximalen Fördervolumen des Förderkolbens 6 entsprechen.

Die schwenkbare Lagerung der Baugruppe am Grundrahmen 15 wird in Fig. 2 veranschaulicht. Der Grundrahmen 15 weist eine einstückig mit ihm verbundene Federlasche 25 auf, mit der die Baugruppe verschraubt ist. Die Endstellungen der Federlasche 25 mit der an ihr befestigten Baugruppe sind in Fig. 2 angedeutet und werden einerseits durch einen hakenförmigen Anschlag 9, andererseits durch die Grundplatte des Grundrahmens 15 bestimmt. Der Griffhebel13, von dem in Fig. 2 nur der Lagerpunkt 33 an der Baugruppe und das untere Ende dargestellt sind, liegt ständig an einem Anschlag 17 des Grundrahmens an, so dass er von dieser Stellung aus nur von der Haltewand weg nach vorne in Pfeilrichtung gezogen werden kann. Wie aus Fig. 1 erkennbar, erfolgt jedoch eine Schwenkbewegung des Griffhebels 13 relativ zur Baugruppe dann, wenn von vorne auf die Haube 14 in Richtung zur Haltewand entsprechend Pfeil x ein Druck ausgeübt wird und damit die gesamte Baugruppe eine Schwenkbewegung, wie in Fig. 2 angedeutet, ausführt, da der Griffhebel 13 am Grundrahmen 15 anliegt und demzufolge dem Grundrahmen gegenüber keine Relativbewegung ausführt.

Entweder durch eine Zugbewegung am Griffhebel 13 entsprechend der in Fig. 2 angezeigten Pfeilrichtung oder durch eine Schwenkbewegung entsprechend Pfeilrichtung x der gesammten Baugruppe wird der Förderkolben 6 entgegen der Kraft einer Rückstellfeder 12 in das Ventilgehäuse 3 hineingedrückt. Die im Förderraum 7 befindliche Seifenflüssigkeit drückt eine Ventilkugel 19 eines Auslassventils 11, die an einem Ventilkolben 18 anliegt, entgegen der Kraft einer Druckfeder von einem Ventilsitz 4 weg in Richtung nach unten. Da die Ventilkugel 19 und der Ventilkolben 18 jedoch in einem Saugkanal 5 gleiten, wird ein Durchtrittsquerschnitt für die Seifenflüssigkeit erst dann freigegeben, wenn die Ventilkugel 19 die Unterkante des Saugkanals 5 erreicht hat und aus dem Saugkanal 5 herausgedrückt wird. Die Seifenflüssigkeit kann dann in die darunter befindliche Kammer und von dort durch die Auslassdüse 8 ausströmen. Sobald der Förderkolben 6 seinen unteren Totpunkt im Ventilgehäuse 3 erreicht hat und sich wieder rückwärts bewegt, gleiten die Ventilkugel 19 und der Ventilkolben 18 unter der Einwirkung einer Ventilfeder im Saugkanal 5 zurück bis die Ventilkugel 19 am Ventilsitz 4 aufsitzt. Hierdurch wird eine Saugwirkung auf die Auslassdüse 8 ausgeübt, so dass ein etwa an der Auslassdüse hängender Seifentropfen eingesaugt wird. Anstelle des aus Ventilkugel 19 und Ventilkolben 18 gebildeten zweiteiligen Ventilkörpers kann auch nur eine Ventilkugel oder nur ein Ventilkolben vorgesehen sein. Nach dem Aufsitzen der Ventilkugel 19 auf dem Ventilsitz 4 öffnet das federbelastete Einlassventil 10 infolge des weiteren Zurückgehens des Förderkolbens 6, so dass Seifenflüssigkeit aus dem Seifenbehälter 1 in den Förderraum 7 nachfliessen kann.

## Patentansprüche

1. Seifenspender für Flüssigseifen mit einem an einer Wand befestigbaren Grundrahmen (15), an dem eine aus Seifenbehälter (1), Ausflussvorrichtung und Griffhebel (13) zur Betätigung eines Förderkolbens (6) der Ausflussvorrichtung gebildete Baugruppe angeordnet ist, wobei der Griffhebel (13) schwenkbar an der Baugruppe angelenkt ist, dadurch gekennzeichnet, dass die Baugruppe federnd schwenkbar am Grundrahmen (15) gelagert ist, wobei im Bewegungsweg des Griffhebels (13) ein Anschlag (17) am Grundrahmen (15) angeordnet ist, der bei Schwenkung der Baugruppe gegenüber dem Grundrahmen (15) eine Schwenkung des Griffhebels (13) gegenüber der Baugruppe bewirkt.

2. Seifenspender nach Anspruch 1, dadurch gekennzeichnet, dass die Baugruppe an einer einstückig mit dem Grundrahmen (15) ausgebildeten Federlasche (25) aus elastischem Kunststoff befestigt ist.

3. Seifenspender nach Anspruch 1 oder Anspruch 2, dadurch gekennzeichnet, dass der Griffhebel (13) in seinen Schwenklagern (33) seitlich positionierbar gelagert ist und an der Baugruppe für den Griffhebel verschiedene Anschläge (23a, b, c) vorgesehen sind, die je nach seitlicher Positionierung des Griffhebels (13) eine unterschiedlich grosse Schwenkbewegung des Griffhebels gegenüber der Baugruppe zulassen.

4. Seifenspender nach den Ansprüchen 1 bis 3, dadurch gekennzeichnet, dass der Förderkolben (6) mittels einer Rückstellfeder (12) in ständigem Kontakt mit dem Griffhebel (13) gehalten wird.

5. Seifenspender nach den Ansprüchen 1 bis 4, dadurch gekennzeichnet, dass die Ausflussvorrichtung einen Förderraum (7) mit je einem federbelasteten Ein- und Auslassventil (10, 11) umfasst.

6. Seifenspender nach Anspruch 5, dadurch gekennzeichnet, dass das Auslassventil (11) einen in einem Saugkanal (5) gleitend geführten federbelasteten Ventilkörper (18, 19) aufweist, wobei der Durchtrittsquerschnitt des Auslassventils (11) im Saugkanal (5) in solcher Entfernung vom Ventilsitz (4) angeordnet ist, dass er erst nach einem vorbestimmten Leerhub des Ventilkörpers (18,19) freigegeben wird.

7. Seifenspender nach Anspruch 6, dadurch gekennzeichnet, dass der Ventilkörper eine Kugel (19) oder ein Kolben (18) ist.

8. Seifenspender nach Anspruch 6, dadurch gekennzeichnet, dass der Ventilkörper zweiteilig ausgeführt ist, nämlich mit Kugel (19) und Kolben (18).

9. Seifenspender für Flüssigseifen mit einem an einer Wand befestigbaren Grundrahmen (15), an dem eine aus Seifenbehälter (1), Ausflussvorrichtung und Griffhebel (13) zur Betätigung eines Förderkolbens (6) der Ausflussvorrichtung gebildete Baugruppe angeordnet ist, wobei der Griffhebel (13) schwenkbar an der Baugruppe angelenkt ist und die Schwenkbewegung des Griffhebels (13) gegenüber der Baugruppe und damit die ausgebbare Seifenmenge mit Hilfe einer verstellbaren Begrenzungseinrichtung einstellbar ist, dadurch gekennzeichnet, dass der Griffhebel (13) in seinen Schwenklagern (33) seitlich positionierbar gelagert ist und an der Baugruppe für den Griffhebel (13) verschiedene Anschläge (23a, b, c) vorgesehen sind, die je nach seitlicher Positionierung des Griffhebels (13) eine unterschiedlich grosse Schwenkbewegung des Griffhebels (13) gegenüber der Baugruppe zulassen.

10. Seifenspender für Flüssigseifen mit einem an einer Wand befestigbaren Grundrahmen (15), dem ein Seifenbehälter (1), eine Ausflussvorrichtung und ein Betätigungselement (13) eines Förderkolbens (6) der Ausflussvorrichtung zugeordnet sind, wobei die Ausflussvorrichtung einen Förderraum (7) mit je einem federbelasteten Ein- und Auslassventil (10, 11) umfasst, dadurch gekennzeichnet, dass das Auslassventil (11) einen in einem Saugkanal (5) gleitend geführten federbelasteten Ventilkörper (18, 19) aufweist, wobei der Durchtrittsquerschnitt des Auslassventils (11) im Saugkanal (5) in solcher Entfernung vom Ventilsitz (4) angeordnet ist, dass er erst nach einem vorbestimmten Leerhub des Ventilkörpers (18,19) freigegeben wird.

## Revendications

1. Distributeur de savon pour savon liquide comportant un châssis (15) que l'on peut fixer à une paroi et sur lequel est disposé un ensemble constitué du réservoir de savon (1 ), du dispositif d'écoulement et du levier (13) pour la manoeuvre d'un piston d'alimentation (6) du dispositif d'écoulement, le levier (13) étant articulé, avec possibilité de pivotement, sur l'ensemble, caractérisé en ce que l'ensemble est fixé au châssis (15) élastiquement avec possibilité de pivoter, une butée (17), située sur le châssis (15), étant disposée sur la course du levier (13), butée qui, lors du pivotement de l'ensemble par rapport au châssis (15), opère un pivotement du levier (13) par rapport à l'ensemble.

2. Distributeur de savon selon la revendication 1, caractérisé en ce que l'ensemble est fixé à une éclisse élastique (25), en plastique élastique, venue d'une pièce avec le châssis (15).

3. Distributeur de savon selon la revendication 1 ou la revendication 2, caractérisé en ce que le levier (13) tourillonne dans ses paliers de pivotement (33) avec possibilité d'être réglé latéralement en position; et en ce qu'il est prévu sur l'ensemble, pour le levier des butées différentes (23a, b, c) qui, selon chaque fois la position latérale du levier (13) autorisent une course de pivotement, de valeur différente, du levier par rapport à l'ensemble.

4. Distributeur de savon selon les revendications 1 à 3, caractérisé en ce que le piston d'alimentation (6) est maintenu en contact permanent avec le levier (13) au moyen d'un ressort de rappel (12).

5. Distributeur de savon selon les revendications 1 à 4, caractérisé en ce que le dispositif d'écoulement comporte un volume d'alimentation (7) comprenant respectivement une soupape d'entrée et une soupape de sortie (10, 11) chargées par ressort.

6. Distributeur de savon selon la revendication 5, caractérisé en ce que la soupape de sortie (11) présente un corps de soupape (18, 19) chargé par ressort et guidé en glissement dans un canal d'aspiration (5), la section de passage de la soupape de sortie (11 ) dans le canal d'aspiration (5) étant disposée à une distance du siège de soupape (4) telle qu'elle n'est libérée qu'après une course à vide prédéterminée du corps de soupape (18,19).

7. Distributeur de savon selon la revendication 6, caractérisé en ce que le corps de soupape est une bille (19) ou un piston (18).

8. Distributeur de savon selon la revendication 6, caractérisé en ce que le corps de soupape est exécuté en deux pièces à savoir une bille (19) et un piston (18).

9. Distributeur de savon pour savon liquide comportant un châssis (15) que l'on peut fixer à une paroi et sur lequel est disposé un ensemble constitué du réservoir de savon (1 ), du dispositif d'écoulement et du levier (13) pour la manoeuvre d'un piston d'alimentation (6) du dispositif d'écoulement, le levier (13) étant articulé, avec possibilité de pivotement, sur l'ensemble, et le mouvement de pivotement du levier (13) par rapport à l'ensemble et donc la quantité de savon allouable étant réglable à l'aide d'un dispositif de limitation réglable, caractérisé en ce que le levier (13) tourillonne dans ses paliers de pivotement (33) avec possibilité d'être réglé latéralement en position; et en ce qu'il est prévu sur l'ensemble, pour le levier, des butées différentes (23a, b, c) qui, selon chaque fois la position latérale du levier (13) autorisent une course de pivotement, de valeur différente, du levier par rapport à l'ensemble.

10. Distributeur de savon pour savon liquide comportant un châssis (15) que l'on peut fixer à une paroi et auquel correspondent un réservoir à savon (1), un dispositif d'écoulement et un élément de manoeuvre (13) d'un piston d'alimentation (6) du dispositif d'écoulement, le dispositif d'écoulement comportant un volume d'alimentation (7) comprenant respectivement une soupape d'entrée et une soupape de sortie (10, 11) chargées par ressort, caractérisé en ce que la soupape de sortie (11) présente un corps de soupape (18, 19) chargé par ressort et guidé en glissement dans un canal d'aspiration (5), la section de passage de la soupape de sortie (11) dans le canal d'aspiration (5) étant disposéeà une distance du siège de soupape (4) telle qu'elle n'est libérée qu'après une course à vide prédéterminée du corps de soupape (18, 19).

## Claims

1. Soap dispenser for liquid soaps having a base frame (15) securable to a wall on which an assembly is arranged constituted by a soap container (1), discharge device and hand lever (13) for actuating a plunger (6), the hand lever (13) being pivotably connected to the assembly, characterised in that the assembly is resiliently pivotably mounted on the base frame (15) and an abutment (17) is arranged on the base frame (15) in the path of movement of the hand lever (13) which effects a pivoting of the hand lever (13) with respect to the assembly when the assembly is pivoted with respect to the base frame (15).

2. Soap dispenser as claimed in Claim 1, characterised in that the assembly is secured to a spring plate (25) of elastic plastics material integrally formed with the base frame (15).

3. Soap dispenser as claimed in Claim 1 or Claim 2, characterised in that the hand lever (13) is mounted in its pivotal bearings (33) so as to be laterally positionable and different abutments (23a, b, c) are provided on the assembly for the hand lever which permit a pivotal movement of the hand lever with respect to the assembly of differing magnitude in accordance with the lateral positioning of the hand lever (13).

4. Soap dispenser as claimed in Claims 1 to 3, characterised in that the plunger (6) is held in constant contact with the hand lever (13) by means of a return spring.

5. Soap dispenser as claimed in Claims 1 to 4, characterised in that the discharge device includes a transfer space (7) having an inlet and an outlet valve (10, 11) each of which is spring loaded.

6. Soap dispenser as claimed in Claim 5, characterised in that the outlet valve (11) has a spring loaded valve body (18,19) slidably guided in a suction channel (5), the flow cross-section of the outlet valve (11) in the suction channel (5) being arranged at such a distance from the valve seat (4) that it is only opened after a predetermined idle stroke of the valve body (18, 19).

7. Soap dispenser as claimed in Claim 6, characterised in thatthe valve body is a ball (19) or a piston (18).

8. Soap dispenser as claimed in Claim 6, characterised in that the valve body is constructed in two parts, namely with ball (19) and piston (18).

9. Soap dispenser for liquid soaps having a base frame (15) securable to a wall on which an assembly is arranged constituted by a soap container (1), discharge device and hand lever (13) for actuating a plunger (6) of the discharge device, whereby the hand lever (13) is pivotally connected to the assembly and the pivotal movement of the hand lever (13) with respect to the assembly and thus the delivered soap quantity is adjustable with the aid of a movable limit device, characterised in that the hand lever (13) is mounted in its pivotal bearings (33) so as to be laterally positionable and different abutments (23a, b, c) are provided on the assembly for the hand lever (13) which permit a pivotal movement of the hand lever (13) with respect to the assembly of differing magnitude in accordance with the lateral positioning of the hand lever (13).

10. Soap dispenser for liquid soaps having a base frame (15) securable to a wall with which a soap container (1), a discharge device and an actuating member (13) of a plunger (6) of the discharge device are associated, the discharge device including a transfer space (7) having an inlet and an outlet valve (10, 11 ) each of which is spring loaded, characterised in that the outlet valve (11) has a spring loaded valve body (18, 19) slidingly guided in a suction channel (5), whereby the flow cross-section of the outlet valve (11) in the suction channel (5) is arranged at such a distance from the valve seat (4) that it is only opened after a predetermined idle stroke of the valve body (18, 19).
